# EUROPÄISCHE PATENTANMELDUNG

(11) **EP 1 219 282 A1**
(43) Veröffentlichungstag der Anmeldung: **03.07.2002**
(21) Anmeldenummer: 00128047.8
(22) Anmeldetag: 21.12.2000
(51) Int. Cl.: A61J 1/10

(54) **Anschlussstutzen eines zur Verabreichung von Substanzen an den menschlichen oder tierischen Körper ausgebildeten Beutels**

(71) Anmelder: Nutrichem Diät + Pharma GmbH, 91154 Roth (DE)
(72) Erfinder: Mader, Helmut J., 91161 Hilpoltstein/Mfr. (DE); Becker, Thomas, Dr., 90530 Wendelstein (DE); Fritzmeier, Franz, Dr., 91710 Gunzenhausen (DE); Krause, Michael, 90482 Nürnberg (DE); Schwietz, Horst, Dr., 90548 Allersberg (DE)
(74) Vertreter: Zech, Stefan Markus Dipl.-Phys.

(57) **Zusammenfassung**

Es wird ein Anschlussstutzen eines zur Verabreichung von Substanzen an den menschlichen oder tierischen Körper ausgebildeten Beutels vorgeschlagen, wobei der Beutel mit einer Anschlussplatine (13) mit einem Auslaß (14) versehen ist. Der Anschlussstutzen (11) weist dabei zum direkten oder indirekten Anschluß einer Leitung eine Leitungsanschlußeinrichtung (12) auf. Ferner umfasst der Anschlussstutzen (11) eine Verrastungseinrichtung (15), um den Anschlussstutzen (16) irreversibel im Auslaß (14) der Anschlussplatine (13) zu verrasten.

## Beschreibung

Die Erfindung betrifft einen Anschlußstutzen eines zur Verabreichung von Substanzen an den menschlichen oder tierischen Körper ausgebildeten Beutels, wobei der Beutel mit einer Anschlußplatine mit einem Auslaß versehen ist, und wobei der Anschlußstutzen zum direkten oder indirekten Anschluß einer Leitung eine Leitungsanschlußeinrichtung aufweist. Derartige Beutel bzw. Beutelsysteme sind bereits bekannt. Hinsichtlich der Ausbildung einer Ausführungsform einer Anschlußplatine und eines Anschlußstutzens wird auf das Patent DE 198 47 594 der Anmelderin verwiesen.

Ein Nachteil bei den vorbekannten Systemen besteht jedoch darin, daß für verschiedene Anwender bzw. verschiedene Anwendungsfälle der Anschluß unterschiedlich ausgebildet sein muß. So ist es nach dem Stand der Technik beispielsweise bekannt, einen sogenannten Luer-Anschluß auszubilden, um ein entsprechendes Leitungssystem anzuschließen. In alternativen Anwendungsfällen besteht wiederum das Bedürfnis, einen Anschluß mit Stufenadapter vorzusehen, auf den sich direkt ein Schlauch aufstecken läßt.

Der vorliegenden Erfindung liegt die Aufgabe zugrunde, einen Anschlußstutzen zu schaffen, der die Verwendung eines Beutelsystems mit den verschiedensten Leitungsanschlußsystemen ermöglicht.

Diese Aufgabe wird mit einem Anschlußstutzen nach den Merkmalen des Patentanspruchs 1 gelöst. Vorteilhafte Weiterbildungen sind in den Unteransprüchen angegeben. Schließlich wird im Patentanspruch 9 ein Verfahren angegeben, mit dem sich ein wesentlich universeller einsetzbares Beutelsystem realisieren läßt.

Ein Kerngedanke der vorliegenden Erfindung besteht darin, daß ein universelles Anschlußsystem für einen Beutel zur Verabreichung von Substanzen wie enteraler Ernährung geschaffen wird, das auf eine Vielzahl von Anschlusssituationen ausgelegt werden kann. Die Schaffung des universellen Anschlußsystems schließt den Gedanken ein, daß ein Anschlußstutzen konzipiert wird, der abstromseitig die gewünschte Leitungsanschlußeinrichtung und zustromseitig eine irreversible Befestigungsmöglichkeit zur Befestigung am Auslaß der am Beutel vorgesehenen Anschlußplatine aufweist. Die irreversible Befestigung des Anschlußstutzens an der Anschlußplatine erfolgt zweckmäßig so, daß das Beutelsystem, umfassend den Beutel, die Anschlußplatine sowie den jeweils passenden Anschlußstutzen für die jeweils vorbestimmte Anschlußvariante ausgeliefert werden kann. Die irreversible Befestigung des Anschlußstutzens am Auslaß der Anschlußplatine kann beispielsweise herstellerseitig über eine Klebe- oder Schweißverbindung erfolgen. Besonders bevorzugt wird jedoch eine irreversible mechanische Verbindung, nämlich eine irreversible Verrastung.

In einer bevorzugten Ausgestaltung ist der Auslaß an der Anschlußplatine in Form eines Auslaßstutzens gebildet, der vorzugsweise gegenüber der Ebene der Anschlußplatine abgewinkelt ist, so daß sich in funktioneller Weise ein Leitungssystem anschließen läßt.

Um ein Auslaufen der zuzuführenden Substanz zwischen Auslaß und Anschlußstutzen zu vermeiden, ist im Bereich der Verrastungseinrichtung vorzugsweise eine umlaufende Dichtung vorgesehen. Die umlaufende Dichtung kann beispielsweise am Anschlußstutzen ausgebildet sein. Wenn der Anschlußstutzen ebenso wie der Auslaßstutzen bzw. die Platine aus Kunststoff gebildet sind, was bevorzugt wird, kann die umlaufende Dichtung wegen der vergleichsweise geringen auftretenden Drücke auch einstückig, d. h. ebenfalls aus Kunststoff mit dem Anschlußstutzen ausgebildet sein.

In einer weiter bevorzugten Ausgestaltung umfaßt der Anschlußstutzen Kodiermittel, die ein Verrasten des Anschlußstutzens im Auslaß nur in vorbestimmten Winkelpositionen gestatten und gleichzeitig auch ein Rotieren des Anschlußstutzens im Auslaß verhindern. In einer konkreten Ausgestaltung wird dies durch eine radial zum Anschlußstutzen verlaufende, vorzugsweise einstückig mit ihm ausgebildete Scheibe erreicht, die in bestimmten Bereichen vom Außenumfang her abgeflacht ist, so daß ein Einführen des Anschlußstutzens in den Auslaßstutzen nur in einer Position möglich ist, in der die abgeflachte Seite parallel zur Vorzugsebene der Anschlußplatine verläuft.

In einer konkreten bevorzugten Ausgestaltung umfaßt die Verrastungseinrichtung eine Mehrzahl von federnden Rastzungen, die in verrasteteter Position mit einer oder mehreren Hinterschneidungen im Auslaß zusammenwirken. Diese Ausgestaltung läßt sich vergleichsweise einfach realisieren. Wird der Anschlußstutzen aus Kunststoff hergestellt, so werden hierdurch eine hohe Zuverlässigkeit sowie eine funktionelle Handhabbarkeit erreicht.

In einer weiteren vorzugsweisen Ausgestaltung stellt der erst nachträglich an Beutel und Anschlußplatine befestigte Anschlußstutzen gleichzeitig eine Versiegelung des Systems dar. Herstellerseitig kann das Beutelsystem mit dieser in synergetischer Weise auf die jeweiligen Kundenwünsche abgestimmten Anschlußmöglichkeit zuverlässig versiegelt ausgeliefert werden. Die dem menschlichen oder tierischen Körper zuzuführenden Substanzen sind so vor Auslaufen oder äußeren Einflüssen geschützt. Die Versiegelung kann auf verschiedenste Weise realisiert sein. Beispielsweise kann eine am oder im Anschlußstutzen vorgesehene perforierbare Abdeckung oder Folie vorgesehen sein.

In einer besonders zweckmäßigen Ausgestaltung, die auch unabhängig von dem Aspekt der irreversiblen Verrastung des Anschlußstutzens beansprucht wird, ist eine Versiegelung am distalen Ende des Anschlußstutzens angebracht und läßt sich unter Aufbrechen einer zwischen Versiegelung und Anschlußstutzen vorgesehenen Sollbruchstelle irreversibel beseitigen.

Nach einer weiteren besonders bevorzugten Ausgestaltung umfaßt die Versiegelung weiterhin einen Verschluß, vorzugsweise eine Verschlußkappe, die nach Abbrechen der Versiegelung ein kurzfristiges Verschließen des Anschlußstutzens gegen Austritt der-Substanz bzw. gegen Kontaminierung der Substanz ermöglicht. Der Verschluß ist dabei an der Versiegelung in einem der Sollbruchstelle abgewandten Bereich angeordnet.

Obwohl hier die Ausbildung des Verschlusses als eine den Anschlußstutzen endseitig überdeckende Verschlußkappe bevorzugt wird, sind auch andere Verschlußmöglichkeiten, beispielsweise die Ausbildung in Form eines in die Öffnung des Anschlußstutzens einführbaren Dorns, denkbar.

Schließlich wird noch ein Verfahren angegeben, mit dem sich unter Verwendung eines Anschlußstutzens nach der Erfindung ein wesentlich universeller einsetzbares Beutelsystem realisieren läßt.

Die Erfindung wird nachstehend auch hinsichtlich weiterer Merkmale und Vorteile anhand der Beschreibung von Ausführungsbeispielen und unter Bezugnahme auf die beiliegenden Zeichnungen näher erläutert.

Hierbei zeigen:
- Fig. 1: eine erste Ausführungsform eines Anschlußstutzens in einer perspektivischen Ansicht
- Fig. 2: eine Ausführungsform einer Anschlußplatine mit Auslaßstutzen, ebenfalls in perspektivischer Ansicht
- Fig. 3: eine Schnittansicht durch den Auslaßstutzen der Anschlußplatine gem. Fig. 2
- Fig. 4: eine Schnittansicht des in Fig. 1 dargestellten Anschlußstutzens
- Fig. 5: eine alternative Ausführungsform für einen Anschlußstutzen in perspektivischer Ansicht
- Fig. 6: eine Schnittansicht durch den Anschlußstutzen nach Fig. 5 in Schnittansicht

In Fig. 1 ist eine erste Ausführungsform eines Anschlußstutzen 11 in perspektivischer Ansicht dargestellt. Der Anschlußstutzen 11 ist zur irreversiblen Verrastung mit einem Auslaß 14 einer an einem Beutel befestigbaren, in Fig. 2 veranschaulichten Anschlußplatine 13 ausgebildet. Die in Fig. 2 dargestellte Anschlußplatine 13 wird um ein mittig ausgebildetes Filmscharnier 25 geknickt und außen an einem Beutel (nicht gezeigt) befestigt. Einzelheiten der Anschlußplatine 13 sind in dem bereits erwähnten Patent DE 198 47 598 der Anmelderin beschrieben.

Neuerungsgemäß ist an der Anschlußplatine 13 der bereits erwähnte Auslaß 14 vorgesehen, in den sich der noch näher zu erläuternde Anschlußstutzen 11 irreversibel einrasten läßt. Der Auslaß 14 kann in die Vorzugsebene der Anschlußplatine 13 mehr oder weniger plan eingearbeitet sein. In der hier dargestellten Ausführungsform ist der Auslaß 14 in einem Auslaßstutzen 16 verwirklicht, der hier eine knieförmige Abwinklung definiert, so daß die Einsteckrichtung für den Anschlußstutzen 11 im wesentlichen innerhalb der Ebene der Anschlußplatine 13 liegt.

Einzelheiten des Auslaßstutzens 16 lassen sich der Schnittansicht gemäß Fig. 3 entnehmen. Der Auslaß 14 umfaßt am Auslaßstutzen 16 einen zylindrischen Rohrabschnitt 26, in den der Anschlußstutzen 11 mit einer auf den Innendurchmesser des zylindrischen Rohrabschnitts 26 abgestimmten Verrastungseinrichtung 15 einführbar ist. Die Verrastungseinrichtung 15 am Anschlußstutzen 11 umfaßt mehrere (hier zwei) federnde Rastzungen 19, 20 sowie ggf. weitere Federzungen 27, 28. An den Rastzungen 19, 20 sind Vorsprünge 29, 30 ausgebildet, die eine umlaufende Hinterschneidung 21 im Auslaßstutzen 16 in Verrastungsposition hintergreifen. Durch dieses Einrasten der in ihrer Länge auf die Länge des zylindrischen Rohrabschnitts 26 abgestimmten Rastzungen 19, 20 wird der Anschlußstutzen 11 nach Einführen in den Auslaßstutzen 16 irreversibel an der Anschlußplatine 13 fixiert. Zur Lösung der erreichten mechanischen Verbindung zwischen Anschlußstutzen 11 und Anschlußplatine 13 müßten entweder der Beutel (nicht gezeigt), die Anschlußplatine 13 oder der Anschlußstutzen 11 zerstört werden. Durch den in der Anschlußplatine 13 verrasteten Anschlußstutzen 11 wird zusammen mit dem Beutel (nicht gezeigt) ein geschlossenes System gebildet, aus dem bei versiegeltem Anschlußstutzen weder Substanz entnommen noch Fremdsubstanz eingeführt werden kann.

Die Substanz, die dem menschlichen oder tierischen Körper aus einem Beutelsystem zugeführt wird, kann in fluider, pulverförmiger oder gelförmiger Form vorliegen. Die Verbindung zwischen Anschlußstutzen 11 und Anschlußplatine 13 muß daher pulver - oder geldicht, vorzugsweise auch fluiddicht ausgestaltet sein. Dies wird bei der hier gezeigten Ausführungsform dadurch erreicht, daß im Bereich der Verrastungseinrichtung 15 am Anschlußstutzen 11 eine umlaufende Dichtung 17 ausgebildet ist, welche ebenfalls in den zylindrischen Rohrabschnitt 26 des Anschlußstutzens 16 eingeführt wird und dort in eine umlaufende Nut 31 einrastet.

Eine Kodiereinrichtung 18, die hier scheibenförmig ausgebildet ist und sich radial zur Längsrichtung des Anschlußstutzens 11 nach außen überstehend erstreckt, verhindert, daß der Anschlußstutzen 11 in einer nicht gewünschten Winkellage in den Auslaßstutzen 16 eingeführt wird bzw. nach Einführen im Auslaßstutzen 16 verdreht wird. Hierzu weist die Kodiereinrichtung 18 mindestens eine abgeflachte Seite 32 auf, die in verrasteter Position parallel und in geringem Abstand zur Anschlußplatine 13 verläuft. Bei Verdrehen des Anschlußstutzens 11 stößt die Kodiereinrichtung 18 sofort an der Anschlußplatine 13 an.

Der Anschlußstutzen 11 weist an seiner der Verrastungseinrichtung 15 abgekehrten Seite eine Leitungsanschlusseinrichtung 12 und an deren distalem Ende eine Versiegelung 22 auf, die bei der vorliegenden Ausführungsform in Form einer Verschlußkappe 23 ausgebildet ist. Die Verschlußkappe 23 kann an einer Sollbruchstelle 24, die zwischen Verschlußkappe und Anschlußstutzen 11 vorgesehen ist, abgeschert werden. Nach Abscheren kann die Verschlußkappe 23 gewendet werden und mit einer der Sollbruchstelle 24 abgewandten Öffnung 33 auf das nun geöffnete Ende des Anschlußstutzens 11 aufgesetzt werden.

Nach Aufbrechen der Versiegelung 22 ist also einerseits erkennbar, daß der in der Anschlußplatine 13 befestigte Anschlußstutzen 11 geöffnet wurde; andererseits kann durch Aufsetzen der Verschlußkappe 23 der Anschlußstutzen temporär verschlossen werden. Insofern kommt der Verschlußkappe 23 hier eine doppelte Funktion zu, die auch unabhängig von der Verrastung des Anschlußstutzens 11 in der Anschlußplatine 13 als Erfindung wesentlich beansprucht wird. Die Verschlußkappe 23 definiert einerseits zunächst eine Versiegelung 22. Nach Aufbrechen der Versiegelung 22 kann die Verschlußkappe 23 lösbar auf das dann geöffnete Ende des Anschlußstutzens 11 aufgesetzt werden.

In Fig. 4 ist die schon anhand von Fig. 1 beschriebene erste Ausführungsform für einen Anschlußstutzen 11 in Schnittansicht dargestellt. Der Anschlußstutzen 11 umfaßt einen in seinem Inneren längs verlaufenden Kanal 34, der zur Verrastungseinrichtung 15 hin offen ausgebildet und auf der gegenüberliegenden Seite durch die als Verschlußkappe 23 ausgebildete Versiegelung 22 verschlossen ist. Außenseitig weist der Anschlußstutzen Leitungsanschlußeinrichtungen 12 auf, auf die nach Abtrennen der Versiegelung 22 ein Schlauch dichtend aufgeschoben werden kann.

In den Fig. 5 und 6 ist eine alternative Ausführungsform für einen Anschlußstutzen 11 veranschaulicht, wobei sich diese Ausführungsform von der anhand von Fig. 1 und 4 gezeigten Ausführungsform in erster Linie dadurch unterscheidet, daß anstelle der außen liegenden Leitungsanschlußeinrichtungen 12 ein Außengewinde 36 außen am Anschlußstutzen 11 vorgesehen ist. Das Außengewinde 36 ist zum Anschluß eines mit einem entsprechenden Innengewinde versehenen Anschlusses, an dem ein Schlauch befestigt sein kann, vorgesehen. Die Verrastungseinrichtung entspricht bei dieser alternativen Ausführungsform der Verrastungseinrichtung 15, wie sie anhand der Fig. 1 und 4 bereits erläutert wurde.

Nach einem allgemeinen Grundgedanken sind daher weitere , nahezu beliebig ausgestaltete Ausführungsformen für Anschlußstutzen 11 denkbar, die jeweils nur ein Ende mit Verrastungseinrichtungen 15 zum vorzugsweise dichten Anschluß an die Anschlußplatine 13 aufweisen müssen, ansonsten aber insbesondere an der gegenüberliegenden Seite des Kanals 34 auf den jeweiligen Anwendungsfall hin ausgelegt sein können. Es wird daher möglich , ein Beutelsystem bestehend aus einem Beutel, einer Anschlußplatine sowie einem Anschlußstutzen zu schaffen, wobei Beutel und Anschlußplatine vorproduziert werden können, und das Beutelsystem kann hersteller- oder anwenderseitig durch Einrasten des jeweils benötigten Anschlußstutzens 11 für den Anwendungsfall hergerichtet und freigegeben werden. Vorzugsweise wird die irreversible Verbindung zwischen dem jeweils gewünschten Anschlußstutzen und dem Beutel mit der daran befestigten Anschlußplatine 13 vom Hersteller vorgenommen.

Mit der vorliegenden Erfindung wird ein Beutelsystem geschaffen, das herstellungstechnisch sinnvollerweise alle denkbaren Anschlußmöglichkeiten abdecken kann.

### Bezugszeichenliste

- 11: Anschlußstutzen
- 12: Leitungsanschlußeinrichtung
- 13: Anschlußplatine
- 14: Auslaß
- 15: Verrastungseinrichtung
- 16: Auslaßstutzen
- 17: Dichtung
- 18: Kodiermittel
- 19, 20: Rastzungen
- 21: Hinterschneidungen
- 22: Versiegelung
- 23: Verschluß, Verschlußkappe
- 24: Sollbruchstelle
- 25: Filmscharnier
- 26: Zylindrischer Rohrabschnitt
- 27, 28: Federzungen
- 29, 30: Vorsprünge
- 31: umlaufende Nut
- 32: abgeflachte Seite
- 33: Öffnung
- 34: Kanal
- 36: Außengewinde

## Patentansprüche

1. Anschlussstutzen eines zur Verabreichung von Substanzen an den menschlichen oder tierischen Körper ausgebildeten Beutels,
wobei der Beutel mit einer Anschlußplatine (13) mit einem Auslaß (14) versehen ist, wobei der Anschlußstutzen (11) zum direkten oder indirekten Anschluß einer Leitung eine Leitungsanschlußeinrichtung (12) aufweist,
**dadurch gekennzeichnet,**
**daß** der Anschlußstutzen (11) eine Verrastungseinrichtung (15) umfaßt, um den Anschlußstutzen (16) irreversibel im Auslaß (14) der Anschlußplatine (13) zu verrasten.

2. Anschlußstutzen nach Anspruch 1,
**dadurch gekennzeichnet,**
**daß** der Auslaß (14) in Form eines vorzugsweise abgewinkelten Auslaßstutzens (16) gebildet ist.

3. Anschlußstutzen nach Anspruch 1 oder 2,
**dadurch gekennzeichnet,**
**daß** im Bereich der Verrastungseinrichtung (15) eine umlaufende Dichtung (17) vorgesehen ist.

4. Anschlußstutzen nach einem der Ansprüche 1 bis 3,
**dadurch gekennzeichnet,**
**daß** am Anschlußstutzen (11) Kodiermittel (18) vorgesehen sind, die eine Verrastung in ungewünschter Winkelposition relativ zum Auslaß (14) bzw. ein Rotieren relativ zum Auslaß (14) verhindern.

5. Anschlußstutzen nach einem der Ansprüche 1 bis 4,
**dadurch gekennzeichnet,**
**daß** die Verrastungseinrichtung (15) eine Mehrzahl von federnden Rastzungen (19, 20) umfaßt, die in verrasteter Position mit einer oder mehreren Hinterschneidungen (21) im Auslaß (14) zusammenwirken.

6. Anschlußstutzen nach einem der vorhergehenden Ansprüche,
**dadurch gekennzeichnet,**
**daß** der Anschlußstutzen (11) leitungsanschlußseitig mit einer den Austritt von Substanz verhindernden Versiegelung (22) versehen ist.

7. Anschlußstutzen nach einem der Ansprüche 1 bis 6 oder dem Oberbegriff von Patentanspruch 1,
**dadurch gekennzeichnet,**
**daß** eine Versiegelung (22) am distalen, abstromseitigen Ende des Anschlußstutzen (11) angebracht ist und zwischen Versiegelung (22) und Anschlußstutzen (11) eine Sollbruchstelle (24) definiert ist.

8. Anschlußstutzen nach Anspruch 7,
**dadurch gekennzeichnet,**
**daß** die Versiegelung (22) an ihrem in Versiegelungszustand dem Anschlußstutzen (11) abgewandten Bereich einen vorzugsweise als Verschlußkappe ausgebildeten Verschluß (23) für das leitungsanschlußseitige Ende des Anschlußstutzens (11) umfaßt.

9. Verfahren zur Herstellung eines Beutelsystems,
wobei das Beutelsystem umfaßt:
- einen zur Verabreichung von Substanzen an den menschlichen oder tierischen Körper ausgebildeten Beutel
- eine am Beutel vorgesehene Anschlußplatine (13) mit einem Auslaß (14) sowie
- einen Anschlußstutzen (11) mit einer Leitungsanschlußeinrichtung (12) zum Anschluß einer Leitung
**dadurch gekennzeichnet,**
**daß** ein Anschlußstutzen (11) mit einer für einen vorbestimmten Anwendungsfall vorgesehenen Leitungsanschlußeinrichtung (12) irreversibel am Auslaß (14) der Anschlußplatine (13) befestigt wird.
